# FASCICULE DE BREVET EUROPEEN

(11) **EP 0 735 442 B1**
(45) Date de publication et mention de la délivrance du brevet: **20.10.1999**
(21) Numéro de dépôt: 96104472.4
(22) Date de dépôt: 21.03.1996
(51) Int. Cl.: G04C 3/14, G04C 17/00

(54) **Pièce d'horlogerie électronique analogique à disque de quantième multifunctionnel**
Analoges elektronischen Uhrwerk mit multifunktionellem Tagescheibe
Analogic electronic time piece with multifunctional date disc

(30) Priorité: 28.03.1995 CH 87195
(43) Date de publication de la demande: 02.10.1996
(73) Titulaire: Eta SA Fabriques d'Ebauches, 2540 Grenchen (CH)
(72) Inventeur: Jeannet, Nicolas, 2014 Bôle (CH); Schmidli, Pierre, 2501 Bienne (CH)
(74) Mandataire: Thérond, Gérard Raymond

(56) Documents cités:
- EP-A- 0 247 418
- EP-A- 0 621 519
- WO-A-93/25942
- BERNEY J C: "QUELQUES VARIATIONS SUR LA BASE DES MOUVEMENTS ETA DE LA SERIE 251" 1 Janvier 1992 , JAHRBUCH DER DEUTSCHEN GESELLSCHAFT FUR CHRONOMETRIE, VOL. 43, PAGE(S) 135 - 137 XP002006802

## Description

La présente invention concerne une pièce d'horlogerie électronique analogique à disque de quantième multifonctionnel permettant d'afficher, en plus de l'heure courante, au moins deux autres informations horométriques au moyen de symboles différents portés par un même disque mobile ou fixe.

Outre la fonction première d'une pièce d'horlogerie qui est d'indiquer l'heure courante, il est très souvent souhaité d'avoir également d'autres informations horométriques, tel que le quantième, le numéro de cycle annuel ou le nom du mois en cours.

Pour fournir de telles informations horométriques, on connaît déjà des pièces d'horlogerie comportant un disque rotatif divisé en 31 positions consécutives représentatives des quantièmes, certaines desdites positions pouvant également donner à la demande une information horométrique autre que le quantième du mois courant. Une pièce d'horlogerie de ce type est notamment décrite dans le brevet CH 663 512. Dans ce document le mode de réalisation donné à titre d'exemple concerne plus particulièrement une pièce d'horlogerie dans laquelle le signal d'horloge du circuit garde temps est exploité par une unité de gestion d'un circuit calendrier perpétuel comprenant des compteurs de jours, de mois et d'années permettant de commander la rotation d'un disque des quantièmes jusqu'à l'une des douze premières positions correspondant au numéro du mois courant. Selon d'autres variantes, il est également prévu d'utiliser les sept premières positions pour indiquer le numéro du jour de la semaine ou les quatre premières pour indiquer le numéro du cycle annuel dans un cycle de quatre ans. Un tel dispositif offre l'avantage de procurer une construction mécanique plus simple que les dispositifs antérieurement connus dans lesquels des informations horométriques différentes étaient affichées au moyen de cadrans, de disques ou de couronnes différentes.

Ce dispositif présente par contre l'inconvénient, pour un utilisateur d'attention moyenne, de le laisser dans l'incertitude quant à l'information qu'il lit étant donné que, par exemple le même chiffre 11 peut aussi bien représenter le 11ème jour d'un mois quelconque que le 11ème mois de l'année en cours.

On connaît par ailleurs des pièces d'horlogerie comportant un disque ou une couronne divisée en plus de 31 secteurs égaux. Dans le document EP 0 621 519, le disque de quantième comprend une 32ème position destinée à indiquer la fin de vie de la pile d'alimentation de la pièce d'horlogerie, position qui ne peut fournir aucune information horométrique étant donné qu'elle n'est pas du tout asservie à la base de temps. Le document EP 0 366 610 décrit par exemple une montre pourvue d'une couronne divisée en 52 secteurs égaux pour indiquer le rang de la semaine de l'année en cours. De façon analogue le document CH 557 052 décrit une montre comportant un disque divisé en secteurs égaux numérotés de 1 à 49. De tels dispositifs présenteraient les mêmes inconvénients que ceux indiqués précédemment si on envisageait d'utiliser certaines de ces positions pour afficher une autre information horométrique.

Plusieurs documents décrivent enfin des dispositifs dans lesquels les quantièmes du mois occupent 31 positions sur une couronne comprenant 35 secteurs égaux destinés à être mis en coïncidence avec 35 secteurs égaux d'une autre couronne sur laquelle sont inscrits les jours de cinq semaines consécutives. Les quatre secteurs laissés libres par les quantièmes ne sont utilisés pour aucune autre fonction horométrique. De telles pièces d'horlogerie sont par exemple décrites dans les documents FR 996 795 et CH 667 965. De façon analogue le brevet US 3760 585 décrit une pièce d'horlogerie dans laquelle 9 positions sont laissées libres entre les quantièmes portant les numéros 1 et 31.

Dans le document FR 2 605 118, quatre zones correspondent à 12 pas interdits et ne délivrent donc aucune information horométrique.

Comme on le voit, les indicateurs horométriques connus de l'art antérieur permettent éventuellement d'afficher plus d'une catégorie d'informations horométriques, mais seulement au moyen de symboles de même nature, régulièrement espacés sur la totalité ou sur une partie d'un disque, avec un risque de confusion possible quant à la nature de l'information affichée, la zone éventuellement dépourvue de symboles ne délivrant aucune information horométrique additionnelle.

La présente invention vise à pallier les inconvénients de cet art antérieur en fournissant une pièce d'horlogerie dans laquelle le disque de quantièmes comporte au moins deux zones d'affichage supportant des symboles de natures différentes de façon à permettre d'afficher à la demande, clairement et sans risque de confusion, au moins deux catégories différentes d'informations horométriques.

A cet effet, une pièce d'horlogerie selon l'invention comporte un premier affichage pour l'heure courante, au moyen d'aiguilles entraînées par un moteur M₁, et un deuxième affichage par disque et indicateur mobiles l'un par rapport à l'autre au moyen d'un deuxième moteur M₂ pas à pas double sens pour l'affichage d'au moins deux autres informations horométriques.

La pièce d'horlogerie comprend :
- un circuit garde-temps et un circuit d'attaque du moteur M₁ pour l'affichage de l'heure délivrant un signal journalier Sⱼ
- un circuit d'interprétation des manipulations d'un organe de commande extérieur délivrant un signal Sₖ représentatif d'une ou plusieurs informations horométriques devant être affichées
- un circuit de gestion d'un calendrier perpétuel comprenant une première unité dite "bloc maître" et une deuxième unité dite "bloc esclave".

Le bloc maître est pourvu de compteurs calendrier et d'un multiplexeur et délivre en réponse aux signaux Sⱼ et Sₖ un signal de consigne S_{c} représentatif du rang de ladite information sur le deuxième affichage.

Le bloc esclave est pourvu d'un compteur délivrant à un comparateur-soustracteur un signal de disque S_{D} représentatif de la valeur du rang instantané de l'information horométrique affichée.

La présente invention est caractérisée en ce que le comparateur-soustracteur reçoit également le signal de consigne S_{c} et délivre à sa sortie un signal S_{R} permettant à la fois de définir le sens de rotation d'un pas moteur du moteur M₂ au moyen d'un circuit d'attaque et d'incrémenter ou de décrémenter le compteur du bloc esclave de façon récurrente jusqu'à ce que le signal de disque S_{D} soit égal au signal de consigne S_{c}. En d'autres termes l'élément mobile du deuxième affichage est déplacé jusqu'à ce que S_{D} = S_{c}, c'est-à-dire que l'information horométrique appelée soit affichée.

L'invention est également caractérisée en ce que le deuxième affichage comporte au moins deux zones distinctes pourvues de symboles différents pour chaque catégorie d'informations horométriques, les symboles desdites zones occupant des rangs successifs sur ledit affichage.

Le deuxième affichage peut consister en un disque rotatif amenant les symboles en regard d'un guichet, ou en une aiguille se déplaçant en regard de symboles portés par un disque fixe.

Dans ce qui précède, "disque de quantième" doit être compris au sens large, c'est-à-dire comme désignant un disque comportant un nombre quelconque de positions. Mais selon un mode de réalisation préféré l'une des zones comporte 31 positions pour les numéros d'ordre du jour dans le mois.

Une même pièce d'horlogerie selon l'invention pourra par exemple comporter 35 positions permettant d'afficher le quantième en chiffres arabes sur 31 positions et le numéro de cycle annuel en chiffres romains sur les 4 positions suivantes, ou 38 positions permettant d'afficher le quantième et le jour de la semaine au moyen d'une ou de plusieurs lettres, soit encore 50 positions permettant d'afficher le quantième, le jour de la semaine et le nom du mois. Selon la conception du circuit d'interprétation, ces informations horométriques de natures différentes pourront être appelées par des pressions successives, par exemple, sur la couronne, ou par une pression unique permettant l'enchaînement desdites informations horométriques selon un ordre prédéterminé avec un retour automatique à une information horométrique préférentielle, tel que le quantième du mois en cours. La durée d'affichage de chaque information horométrique est réglée par un temporisateur incorporé audit circuit d'interprétation.

L'invention sera mieux comprise en référence aux dessins annexés correspondant à deux modes de réalisation donnés à titre d'exemples non limitatifs, dans lesquels
- la figure 1 représente schématiquement une montre selon l'invention donnant le quantième et le numéro de cycle annuel.
- la figure 2 représente le schéma du circuit de la montre de la figure
- la figure 3 représente schématiquement un deuxième mode de réalisation d'une montre selon l'invention donnant le quantième et le jour de la semaine.

Comme on le voit sur la figure 1, une montre selon l'invention comporte un premier affichage permanent, un deuxième affichage pouvant être modifié sur demande et au moins un organe de commande extérieur. L'affichage permanent est constitué de façon classique par une aiguille des heures 1, une aiguille des minutes 2 et une aiguille des secondes 3, animées par un mouvement classique d'horlogerie par un moteur M₁ un seul sens. L'affichage sur demande est constitué par un disque de quantièmes 5 ayant un affichage 4 comportant en tout 35 positions régulièrement espacées et pouvant être amenées en regard d'un guichet 6 au moyen d'un moteur M₂ double sens, commandé par un circuit de gestion d'un calendrier perpétuel. L'affichage 4 est divisé en deux zones 4a et 4b comportant respectivement des chiffres arabes de 1 à 31 pour les numéros d'ordre du jour dans le mois et des chiffres romains I, II, III et IV pour la position de l'année en cours dans un cycle de 4 ans. Dans la montre représentée, l'organe de commande est constitué par la couronne sur laquelle des pressions peuvent être exercées. Une pression brève permet de remplacer dans le guichet l'affichage du quantième "11" par le numéro de cycle annuel, par exemple "III", une nouvelle pression ramenant l'affichage dans son état initial "11". En exerçant successivement deux pressions brèves l'affichage du cycle annuel "III" est affiché pendant une durée prédéterminée, par exemple 8 secondes, et le disque revient automatiquement à l'affichage préférentiel du quantième "11". La couronne permet également d'effectuer, par des manoeuvres appropriées, la correction des informations horométriques et la resynchronisation manuelle le de l'indicateur horométrique en cas de perte de pas moteurs, dans le cas où la pièce d'horlogerie n'est pas pourvue d'une resynchronisation automatique, par exemple au moyen d'un contact s'établissant quand la première position est à l'affichage.

Le circuit électronique représenté à la figure 2 montre schématiquement les composants des trois modules nécessaires au fonctionnement d'une pièce d'horlogerie selon l'invention. Le premier module est un circuit garde temps 10, et le deuxième module 20 (bloc maître) forme avec le troisième module 30 (bloc esclave) un circuit calendrier perpétuel.

Le circuit garde-temps 10 comprend, de façon connue en soit, un oscillateur 11 stabilisé en fréquence par un résonateur à quartz 12 fournissant un signal, par exemple de 32768 Hz à un diviseur de fréquence 13. Le diviseur de fréquence 13 délivre un premier signal S₁ pour le circuit d'attaque 14 commandant un premier moteur M₁ entraînant les aiguilles 1, 2, 3 d'un affichage analogique. Il délivre aussi un deuxième signal journalier Sⱼ destiné à incrémenter le bloc maître 20.

Le signal Sⱼ peut également être obtenu par traitement d'un signal S_{M} émis par un contact mécanique lié à l'entraînement des aiguilles, ledit contact se fermant toutes les 12 heures. Le bloc maître 20 comprend des compteurs binaires 21, 22, 23 assemblés de façon usuelle non représentée, pour les jours du mois (S bits), les mois (4 bits) et les années (2 bits). Il reçoit également par l'intermédiaire d'un circuit 15 d'interprétation des manipulations effectuées à la couronne 9, un signal Sₖ représentatif de l'information horométrique devant être affichée par le disque rotatif 5. En fonction du signal Sₖ reçu, les contenus des compteurs 21, 22 et 23 sont lus dans un multiplexeur 24 qui délivre à sa sortie un signal S_{c} représentatif d'une valeur dite "valeur de consigne", destinée au "bloc esclave" 30. Cette valeur de consigne est représentative du rang occupé par l'information horométrique correspondant au signal Sₖ sur l'affichage 4 du disque 5.

Le bloc esclave 30 comprend un compteur de disque 31 dans lequel est mémorisée la dernière position affichée dans le guichet 6. Le compteur 31 comporte autant de bits que nécessaires pour mémoriser toutes les positions de disque. Dans cet exemple, le compteur 31 comporte donc 6 bits pour les 35 positions 1 à 31, I à IV, les positions I à IV étant donc représentées dans le compteur par les rangs 32 à 35. Le compteur 31 délivre à sa sortie un signal S_{D} représentatif de la valeur de disque. Les signaux S_{c} et S_{D} sont lus dans un comparateur-soustracteur 32 qui délivre à sa sortie un signal S_{R} qui détermine le sens de rotation du deuxième moteur M₂, entraîné d'un pas moteur par l'intermédiaire du circuit d'attaque 33. Le signal S_{R} va également permettre d'incrémenter ou de décrémenter le compteur 31 qui contiendra donc une nouvelle valeur de disque. La même opération va se poursuivre de façon récurrente jusqu'à ce que la valeur de disque soit égale à la valeur de consigne. En d'autres termes, le signal S_{R} sera au niveau 0 et le moteur M₂ ne recevra plus d'impulsion motrice.

Sur le schéma du circuit qui vient d'être décrit, on a également représenté des signaux S₁, S₂, S₃ émis par le circuit d'interprétation 15 vers le multiplexeur 24 pour effectuer, si nécessaire, des corrections dans le circuit calendrier perpétuel. On observera également qu'il n'est pas nécessaire d'interposer un décodeur entre le compteur 23 de cycle annuel à 2 bits et le multiplexeur 24, comme cela serait le cas dans le dispositif du brevet CH 663 512 précité si on voulait utiliser les 31 positions des quantièmes pour afficher le cycle annuel. L'invention procure donc à cet égard une construction simplifiée.

En revenant à l'exemple de la figure 1, dans lequel le disque comporte 35 positions, la valeur de référence du comparateur-soustracteur 32 servant à déterminer quel sera le chemin le plus court est |81|. L'affichage indique le 11ème jour d'un mois, c'est-à-dire une valeur de disque égale à 11. Par une pression sur la couronne, on va appeler le numéro de cycle annuel, supposé égal à III, c'est-à-dire correspondant à une valeur de consigne de 34, et la différence 34 - ll = 23 est comparée dans le comparateur-soustracteur à |81|. Cette différence étant y supérieure à |81| le signal S_{R} passera au niveau -1 pour provoquer l'entraînement du disque d'une position dans le sens anti-horaire. La nouvelle valeur de disque sera alors de 10 dans le compteur 31. La nouvelle valeur de disque sera à nouveau soustraite de la valeur de consigne inchangée, et l'opération se poursuivra de façon récurrente jusqu'à ce que la valeur de disque soit égale à la valeur de consigne et que la rotation du disque soit arrêtée pour afficher III. Le retour commandé ou automatique à l'affichage du quantième s'effectue selon un processus comparable à partir des valeurs de consigne et de disque qui seront respectivement S_{c} = ll et S_{D} = 34.

Dans ce qui précède, on a implicitement supposé que le nombre de dents de la roue entraînant le disque était le même que le nombre de positions, mais il est bien évident que le circuit d'attaque 33 peut être adapté pour faire exécuter au moteur M₂ autant de pas que nécessaire pour passer d'une position sur le disque à la position suivante. De façon équivalente, le multiplexeur 24 pourrait être modifié pour prendre en compte la place occupée par les symboles de chaque zone sur l'affichage.

La figure 3 représente un autre exemple d'une pièce d'horlogerie selon l'invention comprenant 38 positions utiles, pourvue d'un disque fixe 7 et d'un indicateur constitué par une aiguille centrale 8. L'affichage 4 est divisé en deux zones 4a et 4b correspondant respectivement à 31 positions pour les quantièmes et à 7 positions pour les jours de la semaine représentés par leur trois premières lettres. Les secteurs angulaires des positions de la zone 4b étant plus grands que ceux des positions de la zone 4a, la roue dentée d'entraînement comportera par exemple 83 dents, de sorte qu'une position de la zone 4a corresponde à 2 dents et qu'une position de la zone 4b corresponde à 3 dents. Dans le circuit électronique de la figure 2, le bloc maître 20 comporte un compteur supplémentaire pour les 7 jours de la semaine et le multiplexeur 24 est modifié de telle sorte que le signal de consigne S_{c} prenne en compte le nombre de pas différent de chaque zone.

Il va de soit que les exemples qui viennent d'être décrits peuvent également incorporer les technologies antérieures. Dans l'exemple représenté à la figure 1, il est par exemple possible d'avoir, en plus de l'affichage du quantième et du cycle annuel, l'affichage du numéro du mois sur les 12 premières positions du quantième. De même, si cela est imposé par des raisons techniques ou esthétiques, il est possible, tout en ayant toujours au moins deux zones comportant des informations horométriques de natures différentes, d'avoir une ou plusieurs autres zones ne comportant aucune information horométrique.

D'autres modifications ou adaptations peuvent être apportées par l'homme du métier sans sortir du cadre de la présente invention.

## Revendications

1. Pièce d'horlogerie électronique analogique pour l'affichage de l'heure, au moyen d'aiguilles (1, 2, 3) entraînées par un moteur M₁, et d'au moins deux autres informations horométriques au moyen d'un deuxième affichage (4) par disque (5,7) et indicateur (6, 8) mobiles l'un par rapport à l'autre au moyen d'un deuxième moteur M₂ pas à pas double sens, comprenant
- un circuit garde-temps (10) et un circuit d'attaque (14) du moteur M₁ pour l'affichage de l'heure délivrant un signal journalier Sⱼ
- un circuit d'interprétation (15) des manipulations d'un organe de commande extérieur (9) délivrant un signal Sₖ représentatif d'une ou plusieurs informations horométriques devant être affichées
- un circuit de gestion d'un calendrier perpétuel comprenant d'un part un bloc maître (20), pourvu de compteurs calendrier (21, 22, 23) et d'un multiplexeur (24), et délivrant en réponse aux signaux Sⱼ et Sₖ un signal de consigne S_{c} représentatif du rang de ladite information sur l'affichage (4), et comprenant d'autre part un bloc esclave (30), pourvu d'un compteur (31) délivrant à un comparateur-soustracteur (31) un signal de disque S_{D} représentatif de la valeur du rang instantané de l'information horométrique affichée, caractérisé en ce que le comparateur-soustracteur (31) reçoit également le signal de consigne S_{c} et délivre à sa sortie un signal S_{R} permettant de définir le sens de rotation d'un pas moteur du moteur M₂ au moyen d'un circuit d'attaque (33) et d'incrémenter ou de décrémenter le compteur (31) de façon récurrente jusqu'à ce que S_{D} = S_{C}, et en ce que l'affichage (4) comporte au moins deux zones (4a, 4b) distinctes pourvues de symboles différents pour chaque catégorie d'informations horométriques, les symboles desdites zones (4a, 4b) occupant des rangs successifs sur ledit affichage (4).

2. Pièce d'horlogerie selon la revendication 1, caractérisée en ce que l'affichage (4) est composé d'un disque rotatif (5) amenant les symboles horométriques en regard d'un guichet (6).

3. Pièce d'horlogerie selon la revendication 1, caractérisée en ce que l'affichage (4) est composé d'une aiguille (8) se déplaçant en regard de symboles horométriques portés par un disque fixe (7).

4. Pièce d'horlogerie selon les revendications 1 à 3, caractérisée en ce que le circuit d'interprétation (15) comporte en outre un temporisateur permettant d'afficher une nouvelle information horométrique pendant une durée prédéterminée, ou successivement plusieurs informations horométriques pendant des durées prédéterminées.

5. Pièce d'horlogerie selon les revendications 1 à 4, caractérisée en ce que le décalage angulaire de chaque symbole est le même dans toutes les zones d'affichage (4a, 4b

6. Pièce d'horlogerie selon les revendications 1 à 4, caractérisée en ce que le décalage angulaire des symboles horométriques est différent d'une zone d'affichage à l'autre.

7. Pièce d'horlogerie selon les revendications 1 à 4, caractérisée en ce qu'une zone d'affichage correspond aux quantièmes, et qu'une ou plusieurs autres zones correspondent aux noms de jours de la semaine, aux noms des mois de l'année ou au numéro de cycle annuel.

8. Pièce d'horlogerie selon la revendication 7, caractérisée en ce que l'affichage des quantièmes permet en outre d'afficher dans cette même zone une deuxième information horométrique.

## Patentansprüche

1. Analoge elektronische Uhr zur Anzeige der Zeit mittels durch einen Motor M₁ angetriebenen Zeigern (1, 2, 3) und wenigstens zweier weiterer Zeitmeßinformationen mittels einer zweiten Anzeige (4) durch eine Scheibe (5, 7) und eine Anzeigeeinrichtung (6, 8), die relativ zueinander mittels eines zweiten Doppelrichtungs-Schrittmotors M₂ beweglich sind, mit
- einer Präzisionszeitmeßschaltung (10) und einer Antriebsschaltung (14) für den Motor M₁ für die Zeitanzeige, die ein Tagessignal Sⱼ liefern,
- einer Schaltung (15) zur Interpretation der Betätigungen eines äußeren Steuerelements (9), die ein Signal Sₖ liefert, das eine oder mehrere Zeitmeßinformationen vor deren Anzeige repräsentiert,
- einer Schaltung zum Steuern eines immerwährenden Kalenders, die einerseits einen Master-Block (20) enthält, der mit Kalenderzählern (21, 22, 23) und einem Multiplexer (24) versehen ist und als Antwort auf die Signale Sⱼ und Sₖ ein Stellsignal S_{c} liefert, das den Rang der Information auf der Anzeige (4) repräsentiert, und andererseits einen Slave-Block (30) enthält, der mit einem Zähler (31) versehen ist, der an einen Komparator-Subtrahierer (31) ein Scheibensignal S_{D} liefert, das den Wert des momentanen Rangs von angezeigten Zeitmeßinformationen repräsentiert, dadurch gekennzeichnet, daß der Komparator-Subtrahierer (31) außerdem das Stellsignal S_{c} empfängt und an seinem Ausgang ein Signal S_{R} liefert, das ermöglicht, die Drehrichtung eines Motorschrittes des Motors M₂ mittels einer Antriebsschaltung (33) zu definieren und den Zähler (31) zu inkrementieren oder rekurent zu dekrementieren, bis S_{D} = S_{C} gilt, und daß die Anzeige (4) wenigstens zwei verschiedene Zonen (4a, 4b) enthält, die mit verschiedenen Symbolen für jede Kategorie von Zeitmeßinformationen versehen ist, wobei die Symbole der Zonen (4a, 4b) aufeinanderfolgende Ränge auf der Anzeige (4) einnehmen.

2. Uhr nach Anspruch 1, dadurch gekennzeichnet, daß die Anzeige (4) aus einer drehbaren Scheibe (5) gebildet ist, die die Zeitmeßsymbole gegenüber einer Fensteröffnung (6) bewegt.

3. Uhr nach Anspruch 1, dadurch gekennzeichnet, daß die Anzeige (4) aus einem Zeiger (8) gebildet ist, der sich gegenüber Zeitmeßsymbolen bewegt, die von einer feststehenden Scheibe (7) getragen werden.

4. Uhr nach den Ansprüchen 1 bis 3, dadurch gekennzeichnet, daß die Interpretationsschaltung (15) außerdem einen Zeitgeber enthält, der die Anzeige neuer Zeitmeßinformationen während einer vorgegebenen Dauer oder nacheinander mehrerer Zeitmeßinformationen während vorgegebener Dauern ermöglicht.

5. Uhr nach den Ansprüchen 1 bis 4, dadurch gekennzeichnet, daß die Winkelverschiebung jedes Symbols in allen Anzeigezonen (4a, 4b) gleich ist.

6. Uhr nach den Ansprüchen 1 bis 4, dadurch gekennzeichnet, daß die Winkelverschiebung der Zeitmeßsymbole von einer Anzeigezone zur nächsten unterschiedlich ist.

7. Uhr nach den Ansprüchen 1 bis 4, dadurch gekennzeichnet, daß eine Anzeigezone dem Monatsdatum entspricht und daß eine oder mehrere andere Zonen den Namen der Wochentage, den Namen der Monate des Jahres oder der Jahreszahl entsprechen.

8. Uhr nach Anspruch 7, dadurch gekennzeichnet, daß die Anzeige des Monatsdatums außerdem die Anzeige einer zweiten Zeitmeßinformation in dieser Zone ermöglicht.

## Claims

1. Electronic analog timepiece to display the time by means of hands (1, 2, 3) driven by a motor M₁, and at least two other items of time information by means of a second display (4) by means of discs (5, 7) and indicators (6,8) that are movable in relation to one another by means of a second reversible stepping motor M_{2,} comprising
- a time-keeping circuit (10) and a driving circuit (14) of the motor M₁ to display the time delivering a daily signal Sⱼ
- an interpretation circuit (15) of the manipulations of an exterior control means delivering a signal Sₖ representing one or several items of time information that have to be displayed
- a management circuit for a perpetual calendar comprising on the one hand a master block (20), provided with calendar counters (21, 22, 23) and a multiplexer (24), and delivering in response to the signals Sⱼ and Sₖ an order signal S_{c} representative of the ranking of said information on the display (4), and also comprising a slave block (30), provided with a counter (31) delivering to the comparator-subtractor (31) a disc signal S_{D} representing the value of the instantaneous ranking of the time information displayed, characterized in that the comparator-subtractor (31) also receives the order signal S_{c} and delivers at its output a signal S_{R} making it possible both to define the direction of rotation of a step motor of the motor M₂ by means of a driving circuit (33) and to increase or decrease the counter (31) in recurring manner until S_{D} = S_{C}, and in that the display (4) has at least two distinct zones (4a, 4b) provided with different symbols for each category of time information, the symbols of said zones (4a, 4b) occupying successive rankings on said display (4).

2. Timepiece according to claim 1, characterized in that the display (4) is composed of a rotatable disc (5) bringing the time symbols opposite an aperture (6).

3. Timepiece according to claim 1, characterized in that the display (4) is composed of a hand (8) that moves opposite time symbols carried by a fixed disc (7).

4. Timepiece according to claims 1 to 3, characterized in that the interpretation circuit (15) also has a temporiser making it possible to display a new item of time information for a predetermined duration, or several items of time information successively for predetermined periods.

5. Timepiece according to claims 1 to 4, characterized in that the angular time-lag of each symbol is the same in all the display zones (4a, 4b).

6. Timepiece according to claims 1 to 4, characterized in that the angular time-lag of the time symbols differs from one display zone to the other.

7. Timepiece according to claims 1 to 4, characterized in that one display zone corresponds to the days of the month and that one or several other zones correspond to the names of the days of the week, to the names of the months of the year or to the number of the annual cycle.

8. Timepiece according to claim 7, characterized in that the display of the days of the month also makes it possible to display a second item of time information in this same zone.
